# FASCICULE DE BREVET EUROPEEN

(11) **EP 1 156 980 B1**
(45) Date de publication et mention de la délivrance du brevet: **12.05.2004**
(21) Numéro de dépôt: 99971782.0
(22) Date de dépôt: 08.11.1999
(51) Int. Cl.: B67C 3/20, B67C 3/28

(54) **PROCEDE POUR REMPLIR AVEC PRECISION UN RECIPIENT AVEC UN LIQUIDE ET DISPOSITIF POUR LA MISE EN OEUVRE**
VERFAHREN UND VORRICHTUNG ZUM GENAUEN ABFÜLLEN EINES BEHÄLTERS MIT FLÜSSIGKEIT
METHOD FOR ACCURATELY FILLING A CONTAINER WITH LIQUID AND IMPLEMENTING DEVICE

(30) Priorité: 09.11.1998 FR 9814183
(43) Date de publication de la demande: 28.11.2001
(73) Titulaire: SIDEL S.A., 76053 Le Havre Cédex (FR)
(72) Inventeur: ADRIANSENS, Eric, F-76053 Le Havre Cedex (FR); FEUILLOLEY, Guy, F-76053 Le Havre Cedex (FR)
(74) Mandataire: Siloret, Patrick
(86) Numéro de dépôt international: PCT/FR1999/002736
(87) Numéro de publication internationale: WO 2000/027743

(56) Documents cités:
- EP-A- 0 406 092
- EP-A- 0 524 850
- WO-A-98/13291
- DE-A- 2 246 176
- DE-A- 4 239 954
- DE-A- 4 446 548
- DE-A- 19 701 001

## Description

L'invention concerne des perfectionnements aux procédés de remplissage automatique, avec une précision déterminée, de récipients, tels que des bouteilles, avec des liquides. Elle concerne également un dispositif pour la mise en oeuvre du procédé.

Un premier type de problème qui se pose lors du remplissage de récipients avec des liquides est celui du débordement lié à la formation de mousse à la surface du liquide. La plupart des liquides ont une propension plus ou moins importante à mousser lors de leur introduction dans un récipient. Pour un liquide donné, l'ampleur du phénomène dépend du débit de remplissage et de la forme du récipient. Pour un même récipient, plus le débit est élevé, plus la formation de mousse est importante.

Ce phénomène doit être pris en compte lors du remplissage à l'aide d'installations automatiques. En effet, si de la mousse déborde, le liquide qu'elle contient est perdu, de sorte que, lorsque la mousse se résorbe, le récipient contient moins de liquide qu'il ne devrait, d'où une imprécision de dosage. Par ailleurs, le débordement implique un nettoyage ultérieur de l'extérieur du récipient et de l'installation de remplissage.

Une première solution connue consiste à remplir avec un faible débit, de façon à ne pas produire de mousse. Cette solution est toutefois incompatible avec l'obtention de cadences élevées souhaitées dans les installations de remplissage.

Une seconde solution consiste à remplir avec un débit élevé et, pour compenser la production de mousse, à utiliser des récipients légèrement surdimensionnés, de façon à contenir la mousse se formant lors du remplissage.

Cette solution n'est pas satisfaisante pour plusieurs raisons.

D'une part, les récipients utilisés sont plus coûteux, car, en raison de leur surdimensionnement, ils nécessitent plus de matière.

D'autre part, le volume laissé libre dans le récipient après résorption de la mousse contient de l'air, donc de l'oxygène, qui peut nuire à la bonne conservation du liquide : plus le volume est réduit, meilleure est la conservation.

En outre, dans d'autres cas, il arrive que le liquide ait tendance à absorber l'oxygène contenu dans l'air du volume libre : il se crée alors un vide, donc une dépression, dans le récipient. Si le récipient est en matière plastique, il peut se déformer ou s'affaisser.

Enfin, l'existence d'un volume libre a un impact psychologique non négligeable sur le consommateur : à supposer deux récipients contenant exactement le même volume de liquide, l'un étant surdimensionné et l'autre pas, le consommateur choisit celui qui n'est pas surdimensionné, car il lui donne l'impression d'être davantage rempli. Un récipient surdimensionné est donc plus difficile à vendre.

D'autres solutions existent, qui permettent un remplissage rapide, sans formation de mousse, évitant de devoir surdimensionner les récipients. Cependant, elles sont coûteuses et complexes, et on les réserve généralement aux liquides à valeur ajoutée notable (bière ou certains liquides gazeux ou gazéifiés, par exemple) : elles consistent à effectuer un remplissage sous vide et/ou un inertage à l'azote, par exemple.

Un second type de problème qui survient est celui de la précision du dosage. Ce second type de problème peut s'ajouter à celui lié à la formation de mousse ou en être indépendant : en général, les moyens de remplissage sont pilotés par un circuit de commande comprenant des moyens de mesure du volume de liquide introduit dans le récipient. De la précision des moyens de mesure et de la rapidité de réaction des moyens de commande et de fermeture dépend la précision du remplissage.

Plus le débit est élevé, plus la dérive des moyens de mesure, de commande et de fermeture doit être faible, pour éviter des variations non acceptables dans le volume effectivement introduit dans le liquide.

Là encore, à moins d'employer des moyens coûteux, une première solution consiste à remplir à faible débit, pour atténuer les effets de l'éventuelle dérive susmentionnée. Cette solution présente les mêmes inconvénients que la première solution envisagée pour remédier aux problèmes de formation de mousse.

Une seconde solution consiste à ne pas tenir compte de la dérive et à accepter une variation de volume d'un récipient à l'autre. Il convient donc de surdimensionner les récipients pour tenir compte de cette variation possible. Cette solution présente les mêmes inconvénients que la seconde solution envisagée pour remédier aux problèmes de formation de mousse.

Elle présente en outre un inconvénient supplémentaire : en raison de la tolérance d'un niveau de dérive, certains récipients peuvent être moins remplis que d'autres, ce qui ajoute encore à l'effet psychologique déjà évoqué.

On a envisagé, pour remédier à ces inconvénients, des dispositifs de remplissage dans lesquels le débit de remplissage est variable grâce à une vanne à au moins deux débits discrets disposée dans un circuit d'amenée de liquide en amont du récipient, la vanne comportant des moyens d'obturation et de passage d'un débit à l'autre tels qu'un obturateur se déplaçant dans un tube et des moyens d'actionnement des moyens d'obturation, pour les disposer soit dans une position d'obturation soit dans une position provoquant un débit discret donné. Ainsi, en faisant varier le débit, il devient possible d'optimiser les conditions de remplissage. Le document DE 2 246 176 A présente un dispositif de remplissage de récipients de ce type. Toutefois, les moyens d'actionnement des moyens d'obturation qu'il comporte ne sont pas précisés.

L'invention a donc pour objet de remédier aux inconvénients de l'art antérieur, en proposant un dispositif avec des moyens d'actionnement des moyens d'obturation permettant un remplissage rapide et précis, c'est-à-dire permettant d'atteindre le volume souhaité avec une marge d'erreur acceptable, évitant d'avoir à utiliser des récipients surdimensionnés et d'employer des moyens de remplissage et/ou de mesure et/ou de commande coûteux.

L'invention a pour objet un dispositif qui permet de remplir rapidement et précisément un récipient avec un liquide en au moins deux phases : une phase principale, au cours de laquelle le liquide est introduit avec au moins un premier débit discret ; une phase terminale, au cours de laquelle le complément de liquide, pour achever le remplissage, est introduit dans le récipient avec un second débit discret.

Selon l'invention, un dispositif de remplissage de récipients comprenant une vanne à au moins deux débits discrets disposée dans un circuit d'amenée de liquide en amont du récipient et des moyens de mesure de la quantité de liquide dans le récipient reliés à un circuit de commande, afin de donner un ordre de changement de débit, ou un ordre d'arrêt du remplissage, selon la quantité de liquide mesurée, la vanne comportant des moyens d'obturation et de passage d'un débit à l'autre tels qu'un obturateur se déplaçant dans un tube, et des moyens d'actionnement des moyens d'obturation, pour les disposer soit dans une position d'obturation soit dans une position provoquant un débit discret donné, est caractérisé en ce que les moyens d'actionnement de l'obturateur sont disposés à l'extérieur du tube et sont magnétiques, et en ce que la commande des organes d'actionnement est électromagnétique et le circuit magnétique est agencé pour que l'obturateur, après avoir été mis dans une position déterminée correspondant à l'obturation ou à une ouverture sous un débit donné, sous l'action d'une commande électrique, reste dans cette position après relâchement de la commande électrique, jusqu'à ce qu'une nouvelle commande électrique pour le mettre dans une autre position ne soit appliquée.

Ainsi, le dispositif de l'invention permet d'aboutir à un remplissage beaucoup plus rapide qu'avec ceux de l'art antérieur, sans en présenter les inconvénients.

En outre, puisqu'il n'existe pas de liaison mécanique entre les moyens d'obturation et de passage d'un débit à l'autre, l'étanchéité de la vanne demeure totale ; par ailleurs, pour la même raison, l'usure d'une telle vanne est moindre : elle peut donc être utilisée pour du remplissage dit "propre", c'est-à-dire au cours duquel aucune particule indésirable, résultant d'une usure par frottement, ne se forme.

De plus, puisque les moyens d'obturation et de passage d'un débit à l'autre, après avoir été mis dans une position déterminée correspondant à l'obturation ou à une ouverture sous un débit donné, sous l'action d'une commande électrique, restent dans cette position après relâchement de la commande, jusqu'à ce qu'une commande pour les mettre dans une autre position ne soit appliquée, la vanne est économe en énergie ; elle peut par ailleurs être maintenue dans une position donnée pendant une durée importante, sans que les circuits de commande ne s'échauffent inutilement. Ceci est tout particulièrement avantageux lors des opérations de nettoyage tant de la vanne que du circuit d'amenée du liquide.

La phase principale peut être effectuée avec un débit très important, et il suffit de régler les paramètres de la phase terminale pour obtenir la précision de remplissage souhaitée.

En particulier, il faut que la phase terminale soit telle qu'elle ne provoque pas de perturbation susceptible de contrarier le résultat recherché.

En théorie, le premier débit peut donc être illimité : il suffit de choisir, d'une part, l'instant du passage de la phase principale à la phase terminale et, d'autre part, le second débit, pour que les phénomènes perturbateurs susceptibles d'influer sur la précision du remplissage soient sans influence indésirable.

Dans la pratique, des essais menés avec des bouteilles d'1,5 litre pour les remplir avec de l'eau ont permis de remplir 80 % de chaque bouteille avec un premier débit (phase principale) d'environ 20 litres/mn et les 20 % restants avec un débit d'environ 7 litres/mn, soit un temps total de remplissage d'environ 6 secondes, avec une précision de l'ordre d'un centilitre, sans jamais provoquer de débordement de mousse, alors que, pour remplir les mêmes bouteilles avec un débit constant, sans provoquer de formation et donc de débordement de mousse, il faut compter environ 8 secondes par bouteille, ce qui correspond à un débit d'environ 11 litres/mn.

Selon une autre caractéristique du dispositif, la détermination de la quantité de liquide afin de donner un ordre de changement de débit, de même que celle afin de donner l'ordre d'arrêt de remplissage, est effectuée à l'aide de moyens de mesure pondérale.

Selon une autre caractéristique du dispositif, la détermination de la quantité de liquide afin de donner un ordre de changement de débit, de même que celle afin de donner l'ordre d'arrêt de remplissage, est effectuée à l'aide de moyens de mesure volumétrique.

Toutefois, la mesure pondérale est préférée.

Selon une autre caractéristique, les moyens d'obturation et de passage d'un débit à l'autre se déplacent dans un tube et sont agencés de façon à passer d'une position à J'autre, sans frottement contre le tube ; ils sont en contact avec une partie du tube seulement en position d'obturation.

Ainsi, la vanne peut être aisément nettoyée. Il suffit de la mettre en une position telle qu'un débit de liquide est possible et de faire circuler un liquide de nettoyage, voire de stérilisation : en raison de l'absence de frottement, donc de contact notable, le fluide de nettoyage circule partout autour desdits moyens et l'ensemble du circuit est ainsi nettoyé.

D'autres caractéristiques et avantages de l'invention apparaîtront à la lecture de la description ci-après, faite en regard des figures 1 à 7 annexées sur lesquelles :
- les figures 1 à 3 représentent un mode de réalisation préféré d'une vanne à trois positions pour la mise en oeuvre du procédé, respectivement dans sa position d'obturation, dans sa position de petit débit, utilisé en phase terminale, et dans une position de grand débit, utilisé en phase principale ;
- la figure 4 illustre schématiquement un mode de réalisation d'un circuit de commande électromagnétique permettant d'obtenir plus de trois positions de l'obturateur ;
- les figures 5A à 5C illustrent un mode de réalisation à un seul circuit électromagnétique ;
- les figures 6 et 7 illustrent des variantes de circuits électromagnétiques.

Sur les figures 1 à 3, la vanne pour la mise en oeuvre de l'invention comporte un obturateur 1 coulissant dans un tube 2 de forme cylindrique destiné à être relié par son extrémité supérieure 3 à un circuit d'amenée de liquide communiquant par exemple avec un réservoir de liquide non représenté. L'extrémité inférieure 4 du tube 2 est mise en communication avec le récipient à remplir, de préférence non pas directement, mais par l'intermédiaire d'une autre conduite, non représentée.

L'obturateur 1 est un noyau plongeur ayant une forme allongée.

Le tube 2 présente deux parties distinctes 5,6 de diamètre intérieur différent : dans l'exemple illustré, une première partie 5, supérieure, possède un diamètre intérieur supérieur à celui de la partie inférieure 6.

La transition entre ces deux parties s'effectue par une portion 7 de section intérieure de préférence tronconique ou, alternativement hémisphérique, ou de toute autre forme pouvant constituer un siège d'obturation.

L'obturateur 1 présente, lui-aussi, deux parties distinctes : une première partie 8, supérieure, formant un corps cylindrique dont le diamètre extérieur est inférieur au diamètre intérieur de la partie supérieure 5 du tube 2, de sorte qu'un espace annulaire 9 existe entre les parties supérieures 5 du tube 2 et 8 de l'obturateur 1, respectivement; une seconde partie 10, inférieure, formant un embout terminal cylindrique dont le diamètre extérieur est inférieur au diamètre intérieur de la partie inférieure 6 du tube, de sorte que, lorsque l'embout est engagé dans la partie inférieure 6 du tube, un espace annulaire 11 existe entre les parties inférieures 6 et 10 du tube et de l'obturateur.

De plus, la section de l'espace annulaire 9 autour de la partie supérieure 8 de l'obturateur est supérieure à celle de l'espace annulaire 11 autour de l'embout 10.

De préférence, par ailleurs, la section annulaire 9 autour de la partie supérieure de l'obturateur est supérieure à la section totale de la partie inférieure 6 du tube 2. La fonction de cet agencement sera expliquée ultérieurement.

La transition entre les parties supérieure 8 et inférieure 10 de l'obturateur présente une partie 12 avec une terminaison, ici hémisphérique, assurant la fonction d'obturation lorsqu'elle est en appui sur le siège 7, comme représenté sur la figure 1.

Par ailleurs, des moyens 13 de centrage de l'obturateur 1 dans le tube 2 sont prévus, tels des ergots saillant radialement de la partie supérieure 8 de l'obturateur 1 et régulièrement répartis à sa périphérie, ceci pour compenser le fait que le diamètre extérieur de l'obturateur est en tous points inférieur à celui du tube, à l'exception de la partie 12 d'appui sur le siège 7. Ainsi, lorsque l'obturateur est déplacé dans le tube, comme il sera décrit ultérieurement, il reste centré.

Toutefois, un jeu suffisant est laissé entre la périphérie des moyens 13 de centrage et le tube 2, pour permettre d'une part un déplacement sans blocage de l'obturateur dans le tube, et surtout, son nettoyage (ou sa stérilisation) complet (complète) lors des phases de nettoyage (ou de stérilisation) de la vanne et des conduites associées, en amont et en aval.

La figure 2 représente la vanne conforme à l'invention dans laquelle la partie 12 d'obturation est dégagée du siège 7 et l'embout 10 demeure partiellement engagé dans la partie inférieure 6, de faible diamètre, du tube 2.

Dans cette configuration, la vanne laisse passer du liquide d'une part au travers de l'espace annulaire 9 entre les parties supérieures 5 du tube 8 et de l'obturateur, d'autre part, au travers de l'espace annulaire 11 entre les parties inférieures 6 et 10 du tube et de l'obturateur. Le débit dépend, d'une part, de la pression à laquelle le liquide est introduit dans la vanne par son extrémité supérieure 3 et, d'autre part, de la section minimale de passage qui lui est offerte, c'est-à-dire de la section de l'espace annulaire 11 autour de l'embout 10, puisque cette dernière est inférieure à celle de l'espace annulaire 9 entre la partie supérieure 8 de l'obturateur et la partie supérieure 5 du tube.

Sur la figure 3, la même vanne est représentée dans une configuration selon laquelle l'embout 10 est totalement dégagé de la partie 6 inférieure, de faible diamètre, du tube.

Dans ces conditions, le liquide peut passer d'une part au travers de l'espace annulaire 9 entre les parties supérieures du tube 2 et de l'obturateur 1, d'autre part au travers de la partie 6 inférieure du tube, totalement dégagée.

En outre, une plus grande section de passage que dans le configuration de la figure 2 est offerte au liquide, puisque tant la section de l'espace annulaire 9 autour de la partie supérieure 8 de l'obturateur que celle de la partie inférieure 6 du tube, au travers desquelles le liquide circule, sont supérieures à celle de l'espace annulaire 11 qui limitait le passage dans la configuration de la figure 2. En conséquence, un débit supérieur est obtenu.

Dans le mode de réalisation préféré évoqué, selon lequel la section de l'espace annulaire 9 autour de la partie supérieure de l'obturateur est supérieure à celle, circulaire, de la partie inférieure 6 du tube, c'est cette section de la partie inférieure qui détermine le débit maximum du liquide pouvant passer, lorsque la vanne est dans la configuration de la figure 3, bien entendu pour une pression d'adduction donnée.

La vanne représentée sur les figures 1 à 3 permet donc, en plus d'une fonction d'obturation, d'obtenir deux débits discrets : un débit plus élevé dans la configuration de la figure 3 et un débit plus faible dans celle de la figure 2, et est donc parfaitement adaptée à la mise en oeuvre du procédé de l'invention.

Il serait toutefois tout à fait envisageable, pour certaines applications, de réaliser une vanne avec plus de deux débits discrets. Dans ce cas, le tube 2 n'aurait pas que deux parties de diamètre différent, mais autant que nécessaire ; l'obturateur, quant à lui, libérerait, au fur et à mesure de son déplacement, des sections de passage de plus en plus importantes.

Le déplacement de l'obturateur peut être assuré par un dispositif mécanique, non représenté, ou, de préférence, à l'aide d'un dispositif électromagnétique tel que celui représenté sur les figures 1 à 3, ou de l'une des variantes représentée sur les figures 4 à 7.

Un dispositif mécanique nécessite une liaison entre l'obturateur et l'extérieur, d'où la nécessité de joints et des risques de mauvaise étanchéité. Par ailleurs, une vanne avec un tel dispositif serait plus difficile à nettoyer.

Dans sa réalisation préférée, la vanne, illustrée sur les figures 1 à 3, est pilotée par un dispositif électromagnétique adapté pour placer l'obturateur dans l'une quelconque des positions représentées et l'y maintenir sans consommation d'énergie.

La partie supérieure 8 de l'obturateur 1 comporte un logement dans lequel est maintenu un aimant permanent 14, présentant de préférence un fort champ coercitif, c'est-à-dire ayant des propriétés de faible démagnétisation.

Un tel type d'aimant peut être soumis à des flux opposés sans risque de démagnétisation : il sera expliqué ultérieurement que, dans un mode de fonctionnement préféré, l'aimant se trouvera soumis à des champs opposés (attractif et répulsif).

Pour la suite de la description, par convention, on supposera que le pôle nord PN de l'aimant est à proximité de l'extrémité supérieure de l'obturateur 1 ; on supposera que son pôle sud PS est approximativement dans une zone médiane de l'obturateur, l'axe nord-sud de l'aimant étant orienté selon l'axe longitudinal de l'obturateur 1. L'obturateur est, quant à lui, en matériau magnétique.

Il convient de remarquer que la disposition relative des deux pôles pourrait être inversée : dans ce cas, il conviendrait de substituer "nord" à "sud" et vice-versa dans la suite de la description pour comprendre le fonctionnement du dispositif.

Le déplacement de l'obturateur 1 est assuré par un dispositif d'entraînement magnétique agissant sur l'aimant 14 associé à l'obturateur 1 et agencé, de préférence, comme suit.

Le dispositif d'entraînement magnétique comporte deux générateurs 15, 16 de flux magnétiques pouvant être sélectivement mis en fonction, et chaque générateur est agencé pour, lorsqu'il est mis en fonction, produire simultanément un flux attractif et un flux répulsif sur l'aimant, afin de le déplacer.

Dans le cas des figures 1 à 3 où l'obturateur peut prendre trois positions, pour mémoire une position de fermeture de la vanne, et deux autres positions correspondant à deux débits différents, les deux générateurs 15,16 ont la même architecture et comprennent chacun trois pièces polaires 17,18,19 et 20,21,22 respectivement.

Dans le mode de réalisation, les pièces polaires sont des barreaux ou des plaques dont l'extrémité polaire de chacun est percée d'un trou dont le diamètre intérieur correspond au diamètre extérieur du tube 2, et chacune des pièces polaires est disposée de façon que le tube passe dans chacun des trous.

L'autre extrémité de chacune des pièces polaires d'un générateur est fixée à un noyau respectif, 23 pour le premier générateur 15, et 24 pour le second 16.

De préférence, comme illustré sur les figures, les pièces polaires d'un générateur sont uniformément réparties sur la longueur du noyau respectif, et la distance entre deux pièces polaires adjacentes correspond sensiblement à celle entre les deux extrémités de l'aimant 14.

Ainsi, chaque noyau comporte plusieurs portions, ici deux, situées chacune entre deux pièces polaires adjacentes.

Chaque portion de noyau est par ailleurs entourée par un solénoïde respectif. Dans le mode de réalisation des figures 1 à 3, quatre solénoïdes sont donc présents, deux 25,26 associés au premier générateur 15, et deux 27,28 associés au second 16.

L'ensemble des solénoïdes est connecté à une unité de commande 29, pouvant délivrer des courants continus dans les solénoïdes, pour provoquer l'apparition de flux magnétiques circulant dans les noyaux et dans les pièces polaires, comme il sera expliqué ultérieurement. L'unité de commande est par ailleurs agencée pour que le sens du courant circulant dans chaque solénoïde puisse être, le cas échéant, inversé. Enfin, l'unité de commande est agencée de façon telle que chaque générateur 15,16 puisse être activé sélectivement et séparément.

Le sens de l'enroulement des solénoïdes d'un même générateur et/ou la disposition de leur connexions est telle que, d'une part, les solénoïdes d'un même générateur sont alimentés simultanément et, d'autre part, lorsque du courant y circule, il provoque l'apparition de deux flux magnétiques de sens opposés à partir de l'extrémité polaire de la pièce centrale en direction de chacune des extrémités polaires des deux pièces extrêmes, de sorte que, si un pôle nord apparaît sur l'extrémité polaire de la pièce centrale, il apparaît un pôle sud sur les extrémités polaires des deux autres pièces du même générateur. En inversant le sens du courant, on inverse les polarités.

Ainsi, selon le sens des flux ainsi créés, lorsque l'aimant se trouve entre les deux pièces polaires d'un même générateur, il est soumis à un flux attractif et à un flux répulsif.

Par ailleurs, comme représenté sur les figures 1 à 3, les deux générateurs sont imbriqués l'un dans l'autre : ici, la pièce polaire inférieure 20 du second générateur 16 est située entre les pièces polaires inférieure 17 et centrale 18 du premier générateur ; la pièce polaire centrale 21 du second générateur 16 est située entre les pièces polaires centrale 18 et supérieure 19 du premier 15 et, enfin, la pièce polaire supérieure 19 du premier générateur 15 est située entre les pièces polaires centrale 21 et supérieure 22 du second 16.

Enfin, des moyens de préréglage de la position longitudinale de chaque générateur 15,16 par rapport au tube 2 sont prévus : ils sont par exemple constitués par deux vis 30,31 passant au travers d'une plaque 32 fixée au tube et fixées chacune à un générateur respectif, de sorte que la rotation d'une vis dans un sens ou dans l'autre provoque la montée ou la descente du générateur correspondant.

Un préréglage peut en effet s'avérer utile par exemple pour bien ajuster la position d'obturation et éviter toute fuite : dans ce cas, il faut agir sur la vis 31 reliée au second générateur 16 ; il peut encore s'avérer utile pour ajuster le débit de fin de remplissage : dans ce cas, il faut agir sur la position du premier 15 générateur en tournant la vis 30 respective. En effet, comme il sera expliqué plus loin, c'est le premier générateur 15 qui permet de placer et maintenir l'obturateur en position de petit débit (phase terminale) et c'est le second 16, qui permet de placer et maintenir l'obturateur 1 en position de fermeture.

De plus, la pièce polaire inférieure 17 du premier générateur entoure le tube à proximité du siège 7 d'obturation, et l'obturateur 1 est agencé pour que, lorsqu'il est en position de fermeture, c'est-à-dire lorsque la partie 12 d'obturation est au contact du siège 7, le pôle inférieur de l'aimant 14 qu'il contient (sud par convention) se trouve légèrement au-dessus de l'extrémité polaire de la pièce polaire inférieure 20 du second générateur, comme illustré sur la figure 1. Pour cela, le pôle sud PS de l'aimant doit être éloigné de la partie 12, et il est prévu une pièce de raccord telle qu'une tige 33 reliant le logement de l'aimant à la partie terminale 12.

Dans cette position, le pôle nord PN de l'aimant se trouve légèrement au-dessus de l'extrémité polaire de la pièce polaire centrale 21 du second générateur.

En conséquence, en l'absence de courant dans les solénoïdes 27,28 du second générateur 15, un flux magnétique apparaît, qui circule dans l'aimant, dans les pièces polaires inférieure 20 et centrale 21 de ce générateur et dans la partie du noyau 24 reliant lesdites pièces polaires.

Cependant, étant donné que les pôles de l'aimant sont décalés par rapport aux extrémités polaires mentionnées, le flux magnétique présente une composante longitudinale qui provoque l'apparition d'une force tendant à aligner les pôles de l'aimant avec les extrémités polaires. Mais, puisque la partie 12 est en butée sur le siège 7, la force ainsi générée provoque un maintien en appui de l'obturateur sur le siège 7, ce qui assure l'étanchéité.

Il y a donc un auto-maintien de l'obturateur 1 en position de fermeture.

En agissant sur la vis 30 de préréglage de la position du second générateur 16, de sorte que le générateur remonte le long du tube, la force d'appui diminue ; à l'inverse, en faisant descendre ce générateur 16 le long du tube, la force d'appui augmente.

Indépendamment du paramétrage de la force d'appui, le préréglage est en outre utile pour que le choc entre la partie 12 d'obturation et le siège 7, au moment de la fermeture de la vanne, n'endommage pas le siège 7 ou la partie 12 d'obturation.

Sur la figure 2, l'obturateur est en position de petit débit, c'est-à-dire le débit dans la phase terminale : le pôle supérieur PN de l'aimant 14 est aligné avec l'extrémité polaire de la pièce polaire supérieure 19 du premier générateur, et le pôle inférieur PS de l'aimant est aligné avec l'extrémité polaire de la pièce polaire centrale du même générateur.

L'obturateur s'auto-maintient dans cette position, même en l'absence de courant dans les solénoïdes 25,26 du premier générateur ; en effet, dans ce cas, un flux dû à la présence de l'aimant 14 circule dans ce dernier, dans la pièce polaire 19 supérieure, dans la partie de noyau 23 entre celle-ci et la pièce polaire centale 18 et enfin dans cette pièce centrale.

Sur la figure 3, l'obturateur est en position de grand débit : le pôle supérieur PN de l'aimant est aligné avec l'extrémité polaire de la pièce polaire supérieure 22 du second générateur 16 ; son pôle inférieur PS est aligné avec l'extrémité polaire de la pièce polaire centrale 21 du second générateur. Là encore, en l'absence de courant dans les solénoïdes 27,28 du second générateur 16, l'obturateur s'auto-maintient en raison du flux magnétique dans l'aimant 14, les pièces polaires supérieure 22 et centrale 21 et la partie du noyau 24 entre ces pièces polaires.

Le passage de l'obturateur 1 dans chacune des positions illustrées sur les figures 1 à 3, à partir de l'une quelconque des autres est assuré comme suit
1) Le passage dans la position de fermeture de la vanne (Figure 1) s'effectue à l'aide du second générateur 16, en faisant passer, dans les solénoïdes 27,28 de ce générateur, un courant continu tel qu'il apparaît aux extrémités polaires des pièces polaires supérieure 22 et 20, une polarité magnétique inverse par rapport à celle du pôle inférieur de l'aimant, et sur l'extrémité polaire de la pièce polaire centrale 21, la même polarité que sur le pôle inférieur. Par exemple, avec la convention choisie, il apparaît un pôle nord sur les extrémités polaires des pièces polaires supérieure 22 et inférieure 20, et un pôle sud sur l'extrémité polaire de la pièce centrale 21.
   De ce fait, le pôle supérieur de l'aimant se trouve à la fois repoussé par la polarité de la pièce supérieure, et attiré par le polarité de la pièce centrale ; le pôle inférieur est, quant à lui, repoussé par la pièce centrale et attiré par la pièce inférieure.
2) Le passage dans la position de petit débit, exploité lors de la phase terminale, et représenté sur la figure 2, s'effectue à l'aide du premier générateur 15, en faisant passer dans ses solénoïdes 25,26, un courant tel que d'une part, le pôle supérieur de l'aimant est à la fois attiré par la pièce polaire supérieure 19 dudit générateur et repoussé par la pièce polaire centrale 18, et d'autre part, le pôle inférieur de l'aimant est à la fois attiré par la pièce polaire centrale 18 et repoussé par la pièce polaire inférieure 17.
   Si, comme avec la convention utilisée, le pôle supérieur de l'aimant est un pôle nord PN, alors il apparaît un pôle sud sur les extrémités polaires des pièces polaires supérieure 19 et inférieure 17, et un pôle nord sur la pièce centrale 18.
3) Le passage à la position de grand débit (Figure 3), est assuré par le second générateur 16.

Le courant dans les solénoïdes 27,28 dudit générateur doit être tel que le pôle supérieur de l'aimant est attiré par la pièce polaire supérieure 22, tout en étant repoussé par la pièce centrale 21, et le pôle inférieur de l'aimant, est attiré par la pièce centrale, tout en étant repoussé par la pièce inférieure.

Ainsi, avec la convention adoptée, il faudrait faire apparaître un pôle sud sur les pièces polaires supérieure et inférieure du second générateur et un pôle nord sur sa pièce centrale.

L'utilisation de la répulsion magnétique en même temps que l'attraction présente divers avantages.

Un premier avantage apparaît lorsque l'obturateur est placé de la position de la figure 3 (gros débit) à celle de la figure 2 (petit débit) au moment du passage en phase terminale. Dans ce cas, le phénomène de répulsion évite que l'obturateur, sous l'effet de la pression du liquide circulant dans la vanne, ne soit entraîné en position de fermeture.

Un autre avantage est que le mouvement de l'obturateur est plus aisément amorti : il se stabilise plus rapidement.

Par ailleurs, cette utilisation favorise le décrochage de l'aimant, donc de l'obturateur, de la position d'auto-maintien dans laquelle il se trouve.

Un avantage de l'auto-maintien est que la vanne est faible consommatrice d'énergie. Elle ne nécessite du courant que lors du passage d'une position à l'autre. Ceci est particulièrement intéressant lorsqu'il convient de la maintenir longtemps dans une position déterminée, par exemple dans la position de fermeture lorsqu'un équipement incorporant une telle vanne est en arrêt, ou dans une position d'ouverture (petit ou gros débit) lors des phases de nettoyage de l'équipement. Ceci est bien entendu exploitable lors des phases de remplissage.

La commande de la vanne s'effectue à l'aide de l'unité de commande 29, qui est associée à des moyens de mesure 34 de la quantité de liquide se trouvant dans le récipient 35 en cours de remplissage. Ces moyens permettent à l'unité de commande 29 de positionner correctement l'obturateur, et de le faire passer de la position de la figure 3 qui correspond au gros débit employé pendant tout ou partie de la phase principale à la position de la figure 2 qui correspond au petit débit employé lors de la phase terminale, pour éviter les problèmes mentionnés au préambule (débordement de mousse et/ou imprécision de dosage si le gros débit était maintenu jusqu'à la fin) d'une part, et de le faire passer de la position de petit débit à la position de fermeture de la figure 1, d'autre part.

Les moyens de mesure 34 associés à l'unité de commande 29 peuvent être choisis parmi les moyens de mesure débitmétrique, volumétrique ou pondérale. Les derniers mentionnés, à savoir les moyens de mesure pondérale, sont cependant préférés en raison de leur moins grande complexité de mise en oeuvre.

L'unité de commande 29 est associée à des moyens de programmation 36 pour permettre son paramétrage afin que les divers ordres de déplacement de l'obturateur soient donnés aux instants appropriés.

Il convient en effet de personnaliser l'équipement comportant la vanne de l'invention en fonction de la nature du liquide à introduire dans le récipient, et de la forme même du récipient, ce dernier point étant notamment important dans le cas où le problème à régler est celui des conséquences d'une formation de mousse, dont l'ampleur dépend à la fois du débit lors de la phase principale et de la forme du récipient.

En d'autres termes, si on considère deux récipients ayant le même volume, mais des formes différentes, il est possible que, pour des mêmes débits en phase principale et en phase terminale, il faille programmer le passage d'une phase à l'autre à des moments différents, c'est-à-dire alors que la quantité de liquide n'est pas la même.

La vanne de l'invention permet aussi de faire varier le débit lors de la phase principale. En particulier, il est possible d'amorcer le remplissage avec un petit débit (position de la figure 2), notamment pour éviter des phénomènes d'éclaboussement.

Il est possible d'augmenter le nombre de positions que peut prendre l'obturateur, en ajoutant des pièces polaires supplémentaires à l'un et/ou à l'autre des générateurs, et, bien entendu, en ajoutant une ou des parties de noyau, de même qu'un nombre approprié de solénoïdes. Il convient alors de relier les solénoïdes à l'unité de commande de façon à obtenir un pôle magnétique de polarité donnée sur une pièce polaire d'un générateur et une polarité opposée sur les deux pièces polaires adjacentes du même générateur.

Ainsi, sur la figure 4, un premier générateur 37 est représenté avec quatre pièces polaires 38,39,40,41 reliées par un noyau 42. Chaque partie de noyau séparant deux pièces polaires adjacentes est entourée par un solénoïde 43,44,45.

Dans l'exemple, un second générateur 46 comporte, comme dans le cas des figures 1 à 3, trois pièces polaires 47,48,49 reliées par un noyau 50, et chaque partie de noyau séparant deux pièces adjacentes est entourée par un solénoïde 51,52. Dans ce cas, l'obturateur peut prendre une position supplémentaire par rapport aux figures 1 à 3.

Pour cela, il suffit que chaque ensemble 43,44 ;44,45 de deux solénoïdes voisins contenu dans le premier générateur puisse être excité sélectivement par l'unité de commande 53, pour que les pièces polaires centrale et immédiatement extérieures de chacun desdits ensembles prenne les polarités requises.

En ajoutant une pièce polaire au second générateur, on obtiendrait une possibilité supplémentaire et ainsi de suite.

D'autres modes de réalisation de générateurs sont envisageables pour la production des flux magnétiques permettant le déplacement de l'obturateur.

Un premier mode met en oeuvre un seul générateur ayant un nombre de pièces polaires supérieur d'au moins une unité au nombre de positions que doit prendre l'obturateur.

Ce mode est illustré sur les figures 5A à 5C dans le cas d'un obturateur susceptible de prendre trois positions.

Dans ce cas, le générateur 54 comporte alors quatre pièces polaires, référencées de 55 à 58 en partant de la pièce polaire inférieure. Par souci de simplification, la totalité de la vanne n'a pas été représentée, mais seulement les parties permettant de comprendre son fonctionnement, c'est-à-dire le circuit magnétique avec le générateur 54, les pièces polaires 55 ... 58, l'aimant 59, et les solénoïdes 60,61,62 (de bas en haut) et le noyau 63.

Le déplacement de l'obturateur est, là encore, obtenu en excitant deux solénoïdes voisins de façon à obtenir à la fois un flux attractif et un flux répulsif agissant sur l'aimant 59.

Toutefois, on préfère l'agencement imbriqué des figures 1 à 4 pour diverses raisons.

D'une part, l'encombrement longitudinal de cette solution est plus important : pour une vanne à trois positions (deux d'ouverture, une de fermeture), le générateur 54 occupe trois espaces inter-pièces polaires contre deux et demi avec la solution des figures 1 à 3.

D'autre part, avec cette solution, l'amplitude de déplacement de l'obturateur, lorsqu'il passe d'une position à une autre immédiatement adjacente, correspond à la distance séparant deux pièces polaires, c'est-à-dire sensiblement à la longueur de l'aimant, alors qu'avec la solution des générateurs imbriqués, le passage entre deux positions adjacentes implique un déplacement d'une demi-longueur d'aimant.

Du fait de cette plus grande amplitude de déplacement, l'arrêt ou l'amortissement du mouvement de déplacement peut être plus délicat.

En outre, la commande des solénoïdes est plus complexe à réaliser, car le passage dans une position intermédiaire déterminée peut nécessiter l'excitation de solénoïdes différents selon que le passage s'effectue dans le sens de la montée ou de la descente de l'obturateur.

Ainsi, par exemple, pour passer de la position de la figure 5A (position basse de l'aimant, donc de l'obturateur), à celle de la figure 5B (position intermédiaire), il convient, ainsi que cela est représenté sur la figure 5A, d'exciter les solénoïdes 60 et 61 pour faire apparaître, d'une part sur l'extrémité polaire de la pièce polaire inférieure 55, de même que sur l'extrémité polaire de la troisième pièce polaire 57 (à compter de la pièce inférieure), la même polarité magnétique que celle du pôle inférieur de l'aimant 59, c'est-à-dire, avec la convention retenue, un pôle sud si le pôle inférieur de l'aimant est sud et, d'autre part, sur l'extrémité polaire de la seconde pièce polaire 56 à compter de la pièce inférieure, la même polarité que sur le pôle supérieur de l'aimant (ici nord par convention).

Dans ces conditions, l'extrémité polaire de la pièce polaire supérieure 58 est de même polarité que celle de la pièce la plus proche 57, puisque le solénoïde 62 entre ces deux pièces n'est pas excité.

Les flux sur les pièces 55,56,57 provoquent donc à la fois une attraction et une répulsion de l'aimant.

On comprend aisément que, si au lieu d'exciter le solénoïde 60 entre la pièce polaire inférieure 55 et celle 56 immédiatement voisine, on excitait avec un courant approprié le solénoïde 62, il serait possible d'obtenir des flux qui semblent répulsifs et attractifs.

Toutefois, dans ce cas, l'aimant risquerait de rester en auto-maintien dans la position de la figure 5A, si le flux créé par l'aimant lui-même, bouclant par la pièce polaire inférieure 55, la pièce immédiatement voisine 56 et la partie de noyau 63 entre ces deux pièces, était prépondérant.

Par contre, pour passer de la position de la figure 5C, position haute de l'aimant, à celle de la figure 5B, il faut exciter les solénoïdes 61 et 62 pour faire apparaître, comme illustré sur la figure 5C, un pôle nord sur la pièce polaire supérieure 58, de même que sur la pièce 56, et un pôle sud sur la pièce 57 entre les deux précédentes.

Dans ce cas, l'excitation des solénoïdes 60 et 61 risquerait d'être sans effet, puisque l'aimant serait susceptible de rester en auto-maintien dans la position de la figure 5C, en raison du flux créé par l'aimant lui-même.

Les figures 6 et 7 illustrent, quant à elles, deux variantes de réalisation de générateurs utilisables en lieu et place de ceux illustrés sur les figures 1 à 4, 5A à 5C.

La différence avec les générateurs précédemment décrits est que les solénoïdes ne sont plus disposés autour des parties de noyaux reliant deux pièces polaires adjacentes, mais autour de certaines pièces polaires.

Le générateur de la figure 6 comporte trois pièces polaires 64,65,66 et un noyau 67. Un solénoïde 68 est bobiné autour de la pièce polaire centrale 65. En faisant circuler le courant dans un sens dans le solénoïde, il apparaît une polarité donnée sur l'extrémité polaire 69 de la pièce polaire centrale 65, et une polarité opposée sur les extrémités polaires des pièces extrêmes 64 et 66. En inversant le courant, les polarités s'inversent.

Le générateur de la figure 7 est une extrapolation de celui de la figure 6. Il comporte plus de trois pièces polaires. Ici cinq pièces 70, ... 74 ont été représentées, et chacune des pièces sauf celles des extrémités inférieure 70 et supérieure 74 est entourée d'un solénoïde 75,76,77. Un noyau 78 relie les pièces entre elles.

En appliquant un courant électrique approprié sur l'un des solénoïdes, on provoque l'apparition d'un pôle magnétique donné sur l'extrémité polaire de la pièce polaire entourée par le solénoïde excité et des pôles opposés sur les pièces adjacentes.

En imbriquant deux générateurs conformes à celui de la figure 6, on obtient un agencement magnétique équivalent à celui des figures 1 à 3.

En imbriquant un générateur conforme à celui de la figure 6 avec un générateur conforme à celui de la figure 7, (avec quatre pièces polaires), on obtient un agencement magnétique équivalent à celui de la figure 4, dans lequel le générateur de la figure 6 remplace celui 46 à trois pôles de cette figure 4, et le générateur de la figure 7 remplace celui 37 à quatre pôles de la même figure 4.

Un générateur conforme à celui de la figure 7 peut être utilisé en lieu et place de celui des figures 5A à 5C.

D'autres variantes sont envisageables, notamment une où chaque pièce polaire serait entourée d'un solénoïde. Il conviendrait dans ce cas d'exciter de façon appropriée trois solénoïdes à chaque fois. Un tel agencement serait par contre très encombrant et supposerait un circuit de commande relativement compliqué.

De même, il convient de noter que la vanne peut être orientée d'une façon autre que celle qui a été décrite, qui est seulement la disposition préférentielle, car la circulation du liquide du haut vers le bas favorise le passage en position de fermeture, donc réduit le temps de fermeture, contribuant ainsi à la précision souhaitée. En effet, avec cette disposition, le liquide entraîne l'obturateur.

En conséquence, les références à des parties "supérieure(s)" ou "inférieure(s)" ou à une "montée" ou une "descente" de l'obturateur ne sont ni limitatives, ni essentielles.

## Revendications

1. Dispositif de remplissage de récipients comprenant une vanne à au moins deux débits discrets disposée dans un circuit d'amenée de liquide en amont du récipient (35) et des moyens de mesure (34) de la quantité de liquide dans le récipient reliés à un circuit de commande (29), afin de donner un ordre de changement de débit, ou un ordre d'arrêt du remplissage, selon la quantité de liquide mesurée, la vanne comportant des moyens d'obturation et de passage d'un débit à l'autre tels qu'un obturateur (1) se déplaçant dans un tube (2), et des moyens d'actionnement (15,16 ;37,46 ;54) des moyens d'obturation, pour les disposer soit dans une position d'obturation soit dans une position provoquant un débit discret donné, **caractérisé en ce que** les moyens d'actionnement (15,16 ;37,46 ;54) de l'obturateur (1) sont disposés à l'extérieur du tube (2) et sont magnétiques, et **en ce que** la commande des organes d'actionnement est électromagnétique et le circuit magnétique est agencé pour que l'obturateur, après avoir été mis dans une position déterminée correspondant à l'obturation ou à une ouverture sous un débit donné, sous l'action d'une commande électrique, reste dans cette position après relâchement de la commande électrique, jusqu'à ce qu'une nouvelle commande électrique pour le mettre dans une autre position ne soit appliquée.

2. Dispositif selon la revendication 1, **caractérisé en ce que** l'obturateur (1) contient un aimant permanent (14) et **en ce que** les organes d'actionnement magnétique (15,16 ;37,46 ;54) comprennent au moins un générateur agencé pour, lorsqu'il est mis en fonction, produire simultanément un flux magnétique attractif et un flux magnétique répulsif sur l'aimant, afin de déplacer ce dernier et donc l'obturateur d'une position déterminée à une autre.

3. Dispositif selon la revendication 2, **caractérisé en ce qu'**un générateur comporte au moins trois pièces polaires (17,18,19; 20,21,22; 38,...41 ;47,48,49 ;55,...58 ; 64,65,66 ; 70,...74), **en ce que** l'extrémité polaire de chaque pièce entoure le tube, **en ce que** l'autre extrémité de chacune des pièces d'un générateur est fixée à un noyau respectif (23 ;24 ; 42 ; 50 ; 63 ; 67 ; 78), et **en ce qu'**au moins un solénoïde est disposé dans chaque partie de circuit magnétique constituée par un ensemble de trois pièces polaires adjacentes et par les portions de noyau reliant ces pièces entre elles, de façon que, lorsqu'un courant circule dans le solénoïde, il apparaisse une polarité magnétique donnée sur l'extrémité polaire de la pièce polaire centrale de ladite partie de circuit, et une polarité contraire sur les extrémités polaires des deux pièces extrêmes de ladite partie.

4. Dispositif selon la revendication 3, **caractérisé en ce que** les pièces polaires d'un générateur sont uniformément réparties sur la longueur du noyau respectif, et la distance entre deux pièces polaires adjacentes correspond sensiblement à celle entre les deux extrémités (PS ;PN) de l'aimant (14 ;59), de sorte que, lorsque les deux extrémités de l'aimant sont en regard des pièces polaires d'un générateur, l'aimant, donc l'obturateur, reste auto-maintenu dans cette position.

5. Dispositif selon l'un des revendications 3 ou 4, **caractérisé en ce qu'**un solénoïde (25 ;26 ;27 ;28 ; 43 ;44 ;45 ; 51,52 ; 60 ;61 ;62) est disposé autour de chaque portion de noyau séparant deux pièces polaires adjacentes, et **en ce que** l'ensemble des solénoïdes est relié à une unité de commande (29 ;53) de façon que deux solénoïdes voisins puissent être alimentés sélectivement et simultanément pour qu'il apparaisse une polarité donnée sur l'extrémité polaire de la pièce polaire située entre les deux solénoïdes, et une polarité contraire sur les extrémités polaires de chacune des deux pièces polaires situées de part et d'autre de ces deux solénoïdes.

6. Dispositif selon l'une des revendications 3 ou 4, **caractérisé en ce qu'**un solénoïde (68 ;75 ;76 ;77) est disposé autour de chacune des pièces polaires (65 ;71 ;72 ;73) de chaque générateur, à l'exception de celles (64 ;66 ;70 ;74) des extrémités du générateur, et chaque solénoïde est relié à une unité de commande de façon qu'un seul à la fois puisse être alimenté, pour qu'il apparaisse une polarité magnétique donnée sur l'extrémité polaire de la pièce polaire entourée par le solénoïde qui se trouve alimenté, et une polarité inverse sur les extrémités polaires des deux pièces polaires adjacentes.

7. Dispositif selon l'une des revendications 3 à 6 **caractérisé en ce qu'**il comporte deux générateurs imbriqués l'un dans l'autre, et le nombre total de pièces polaires sur l'ensemble des générateurs est tel qu'il permet d'obtenir la mise en position de l'obturateur dans l'ensemble des positions désirées (fermeture et au moins deux débits).

8. Dispositif selon l'une des revendications 3 à 6 **caractérisé en ce qu'**il comporte un seul générateur, comportant au moins une pièce polaire de plus que l'obturateur doit prendre de positions.

9. Dispositif selon l'une des revendications 3 à 8 précédentes, **caractérisé en ce que** le générateur utilisé pour placer l'obturateur en position de fermeture est disposé relativement au tube (2) de façon que, lorsque l'obturateur se trouve en position de fermeture et en l'absence de courant dans au moins l'un des solénoïdes, les extrémités (PN,PS) de l'aimant sont décalées par rapport aux extrémités polaires de deux des pièces polaires servant à la mise en position de fermeture, de sorte que le flux magnétique engendré par l'aimant et qui circule dans l'aimant, dans lesdites pièces polaires et dans la partie de noyau reliant lesdites pièces, présente une composante longitudinale se traduisant par une force maintenant en appui l'obturateur sur le siège.

10. Dispositif selon l'une des revendications 3 à 9, **caractérisé en ce qu'**il comporte des moyens de pré-réglage (30,31 ,32) de la position relative d'un, respectivement de chaque, générateur relativement au tube (2).

11. Dispositif selon l'une des revendications 1 à 10, **caractérisé en ce que** les moyens de mesure (34) de la quantité de liquide dans le récipient reliés à un circuit de commande (29), afin de donner un ordre de changement de débit, ou un ordre d'arrêt du remplissage, selon la quantité de liquide mesurée, sont des moyens de mesure pondérale.

12. Dispositif selon l'une des revendications 1 à 10, **caractérisé en ce que** les moyens de mesure (34) de la quantité de liquide dans le récipient reliés à un circuit de commande (29), afin de donner un ordre de changement de débit, ou un ordre d'arrêt du remplissage, selon la quantité de liquide mesurée, sont des moyens de mesure volumétrique.

13. Dispositif selon l'une des revendications 1 à 12, **caractérisé en ce que** le tube (2) présente au moins deux parties distinctes (5,6) de diamètre intérieur différent ; **en ce qu'**une partie (6) de plus petit diamètre est à proximité d'une extrémité (4) du tube (2) ; **en ce que** les diamètres des parties distinctes du tube vont croissant en direction de l'autre extrémité (3) du tube (2) ; **en ce que** la transition entre la partie (6) ayant le plus petit diamètre et la partie adjacente constitue un siège (7) d'obturation sur lequel vient appuyer une terminaison (12), assurant la fonction d'obturation, d'une partie de l'obturateur, lorsque ce dernier est en position d'obturation ; **en ce que** l'obturateur, d'une part, est disposé en regard des parties distinctes du tube (2), d'autre part, en plus de la position d'obturation, peut prendre autant de positions fixes que le tube comporte de parties de diamètre différent, de manière telle que la section de passage offerte au fluide augmente de manière discrète au fur et à mesure que l'obturateur est amené dans une position fixe éloignée du siège (7) ce qui provoque, pour chaque position de l'obturateur, un débit discret différent.

14. Dispositif selon l'une des revendications 1 à 13, **caractérisé en ce que** le tube (2) comporte deux parties (5,6) de diamètre intérieur différent et l'obturateur (1) comporte deux parties (8,10) de diamètre extérieur différent, la première (8) formant en outre un corps cylindrique ayant un diamètre extérieur inférieur au diamètre intérieur de la partie (5) de plus grand diamètre du tube, la seconde (10), formant un embout terminal cylindrique dont le diamètre extérieur est inférieur au diamètre intérieur de la partie (6) de tube de plus petit diamètre ; la transition (7) entre les deux parties du tube a une forme telle qu'elle constitue un siège d'obturation ; la transition entre les deux parties de l'obturateur présente une terminaison (12) assurant la fonction d'obturation lorsqu'elle est en appui sur le siège ; l'obturateur peut prendre trois positions : une première dans laquelle la terminaison est en appui sur le siège ; une seconde dans laquelle l'embout demeure partiellement engagé dans la partie (6) de petit diamètre du tube ; et une troisième dans laquelle l'embout est totalement dégagé de la partie (6) de petit diamètre du tube ; la première partie (8) de l'obturateur est en permanence disposée dans la partie (5) de plus grand diamètre du tube, et la section de l'espace annulaire (9) entre ladite première partie de l'obturateur (1) et la partie (5) de plus grand diamètre du tube est supérieure à celle de l'espace annulaire (11) entre l'embout et la partie (6) de plus petit diamètre du tube.

15. Dispositif selon la revendication 14, **caractérisé en ce que** la section de l'espace annulaire (9) entre la première partie de l'obturateur et la partie (5), de plus grand diamètre, du tube est supérieure à la section totale de la partie (6), de plus petit diamètre, du tube.

16. Dispositif selon l'une des revendications 1 à 15, **caractérisé en ce que** la vanne comporte des moyens (13) de centrage de l'obturateur (1) dans le tube (2).

## Patentansprüche

1. Vorrichtung zum Füllen von Behältern mit einem Ventil mit zwei diskreten Durchflüssen, das in einer Flüssigkeitszufuhrleitung stromaufwärts vom Behälter (35) angeordnet ist, und Messmitteln (34) für die Flüssigkeitsmenge in dem Behälter, die mit einer Ansteuerschaltung (29) verbunden sind, um entsprechend der gemessenen Flüssigkeitsmenge ein Durchlussänderungskommando oder ein Stoppkommando für die Füllung zu geben, wobei das Ventil Mittel zum Verschluss und zum Übergang von einem Durchfluss zum anderen umfasst, wie beispielsweise einen Verschluss (1), der sich in einem Rohr (2) verschiebt, und Betätigungsmittel (15, 16; 37, 46; 54) für die Verschlussmittel, um sie entweder in einer Verschlussposition oder in einer Position anzuordnen, in der sie einen gegebenen, diskreten Durchfluss bewirken, **dadurch gekennzeichnet, dass** die Betätigungsmittel (15, 16; 37, 46; 54) des Verschlusses (1) außerhalb des Rohrs (2) angeordnet und magnetisch sind, und dass die Ansteuerung der Betätigungsorgane elektromagnetisch ist und der Magnetkreis dafür ausgelegt ist, dass der Verschluss, nachdem er in eine bestimmte Position gebracht wurde, die dem Verschluss oder einer Öffnung mit gegebenem Durchfluss entspricht, nach der Beendigung der elektrischen Ansteuerung in dieser Position bleibt, bis eine neue elektrische Ansteuerung erfolgt, um ihn in eine andere Position zu bringen.

2. Vorrichtung nach Anspruch 1, **dadurch gekennzeichnet, dass** der Verschluss (1) einen Permanentmagneten (14) enthält und dass die magnetischen Betätigungsorgane (15, 16; 37, 46; 54) zumindest einen Generator umfassen, der dafür ausgelegt ist, wenn er in Betrieb ist, gleichzeitig einen anziehenden magnetischen Fluss und einen abstoßenden magnetischen Fluss am Magneten zu erzeugen, um diesen letzteren und damit den Verschluss von einer vorbestimmen Position in eine andere zu verschieben.

3. Vorrichtung nach Anspruch 2, **dadurch gekennzeichnet, dass** ein Generator zumindest drei Polstücke (17, 18, 19; 20, 21, 22; 38, ... 41; 47, 48, 49; 55, ... 58; 64, 65, 66; 70, ... 74) umfasst, dass das Polende von jedem Stück das Rohr umgibt, dass das andere Ende von jedem der Stücke eines Generators an einem jeweiligen Kern (23; 24; 42; 50; 63; 67; 78) befestigt ist, und dass zumindest eine Spule in jedem Magnetkreisteil angeordnet ist, der von einer Einheit aus drei benachbarten Polstücken und den Kernteilen gebildet wird, die diese Stücke miteinander verbinden, so dass, wenn ein Strom in der Spule fließt, ein gegebener Magnetpol an dem Polende des mittleren Polstücks des Kreisteils und ein entgegengesetzter Pol an den Polenden der zwei extremen Stücke des Teils auftritt.

4. Vorrichtung nach Anspruch 3, **dadurch gekennzeichnet, dass** die Polstücke eines Generators gleichförmig über die Länge des jeweiligen Kerns verteilt sind, und der Abstand zwischen zwei benachbarten Polstücken im Wesentlichen demjenigen zwischen zwei Enden (PS; PN) des Magnets (14; 59) entspricht, so dass, wenn die zwei Enden des Magneten sich gegenüber den Polstücken eines Generators befinden, der Magnet und damit der Verschluss von sich aus in dieser Position gehalten bleibt.

5. Vorrichtung nach einem der Ansprüche 3 oder 4, **dadurch gekennzeichnet, dass** eine Spule (25; 26; 27; 28; 43; 44; 45; 51, 52; 60; 61; 62) um jeden Kernteil angeordnet ist, der zwei benachbarte Polstücke trennt, und dass die Gesamtheit der Spulen mit einer Ansteuereinheit (29; 53) verbunden ist, so dass zwei benachbarte Spulen selektiv und gleichzeitig gespeist werden können, damit am Polende des Polstücks, das zwischen zwei Spulen liegt, ein gegebener Pol auftritt, und ein entgegengesetzter Pol an den Polenden jedes der Polstücke, die auf beiden Seiten dieser zwei Spulen liegen.

6. Vorrichtung nach einem der Ansprüche 3 oder 4, **dadurch gekennzeichnet, dass** eine Spule (68; 75; 76; 77) um jedes der Polstücke (65; 71; 72; 73) jedes Generators angeordnet ist, mit Ausnahme derjenigen (64; 66; 70; 74) der Enden des Generators, und jede Spule mit einer Ansteuereinheit verbunden ist, so dass nur jeweils eine gespeist werden kann, damit am Polende des Polstücks, das von der Spule umgeben ist, die gespeist wird, ein gegebener Magnetpol auftritt, und ein entgegengesetzter Pol an den Polenden der zwei benachbarten Polstücke.

7. Vorrichtung nach einem der Ansprüche 3 bis 6, **dadurch gekennzeichnet, dass** sie zwei ineinander verschachtelte Generatoren umfasst und die Gesamtzahl der Polstücke in der Einheit von Generatoren so ist, dass sie es gestattet, die Positionierung des Verschlusses in der Gesamtheit der erwünschten Positionen (Verschluss und mindestens zwei Durchflüsse) zu erhalten.

8. Vorrichtung nach einem der Ansprüche 3 bis 6, **dadurch gekennzeichnet, dass** sie einen einzigen Generator umfasst, der zumindest ein Polstück mehr aufweist, als der Verschluss Positionen einnehmen soll.

9. Vorrichtung nach einem der Ansprüche 3 bis 8, **dadurch gekennzeichnet, dass** der Generator, der verwendet wird, um den Verschluss in der Schließstellung zu platzieren, relativ zu dem Rohr (2) so angeordnet ist, dass, wenn der Verschluss sich in der Schließstellung befindet und Strom in zumindest einer der Spulen abwesend ist, die Enden (PN, PS) des Magnets relativ zu den Polenden von zwei Polstücken versetzt sind, die zur Positionierung in der Schließstellung dienen, so dass der durch den Magneten erzeugte Magnetfluss, der in dem Magnet, in den Polstücken und in dem die Stücke verbindenden Kernteil fließt, eine Längskomponente aufweist, die sich in einer Kraft äußert, die den Verschluss am Sitz anliegend hält.

10. Vorrichtung nach einem der Ansprüche 3 bis 9, **dadurch gekennzeichnet, dass** sie Mittel zur Vorregelung (30, 31, 32) der Relativposition eines, beziehungsweise jedes Generators relativ zum Rohr (2) umfasst.

11. Vorrichtung nach einem der Ansprüche 1 bis 10, **dadurch gekennzeichnet, dass** die Messmittel (34) für die Flüssigkeitsmenge in dem Behälter, die mit einer Ansteuerschaltung (29) verbunden sind, um entsprechend der gemessenen Flüssigkeitsmenge ein Kommando zur Durchflussänderung oder ein Füllstoppkommando zu geben, Gewichtsmessmittel sind.

12. Vorrichtung nach einem der Ansprüche 1 bis 10, **dadurch gekennzeichnet, dass** die Messmittel (34) für die Flüssigkeitsmenge in dem Behälter, die mit einer Ansteuerschaltung (29) verbunden sind, um entsprechend der gemessenen Flüssigkeitsmenge ein Kommando zur Durchflussänderung oder ein Füllstoppkommando zu geben, Volumenmessmittel sind.

13. Vorrichtung nach einem der Ansprüche 1 bis 12, **dadurch gekennzeichnet, dass** das Rohr (2) zumindest zwei verschiedene Teile (5, 6) mit unterschiedlichem Innendurchmesser aufweist, dass ein Teil (6) mit kleinerem Durchmesser sich in der Nähe eines Endes (4) des Rohrs (2) befindet, dass die Durchmesser der verschiedenen Teile des Rohr in Richtung des anderen Endes (3) des Rohrs (2) anwachsen, dass der Übergang zwischen dem Teil (6) mit dem kleineren Durchmesser und dem benachbarten Teil einen Verschlusssitz (7) bildet, an dem ein Endstück (12) eines Teils des Verschlusses, das für die Verschlussfunktion sorgt, zur Anlage kommt, wenn dieser letztere in der Verschlussstellung ist, dass der Verschluss einerseits gegenüber den verschiedenen Teilen des Rohrs (2) und andererseits zusätzlich zur Verschlussposition ebenso viele feste Positionen einnehmen kann, wie das Rohr Teile mit unterschiedlichem Durchmesser besitzt, so dass der dem Fluid angebotene Durchtrittsquerschnitt diskret zunimmt, je nach dem in welche feste, von dem Sitz (7) entfernte Position der Verschluss gebracht wird, wodurch für jede Position des Verschlusses ein unterschiedlicher, diskreter Durchfluss bewirkt wird.

14. Vorrichtung nach einem der Ansprüche 1 bis 13, **dadurch gekennzeichnet, dass** das Rohr (2) zwei Teile (5, 6) mit unterschiedlichem Innendurchmesser umfasst und der Verschluss (1) zwei Teile (8, 10) mit unterschiedlichem Außendurchmesser umfasst, wobei der erste (8) außerdem einen zylindrischen Körper mit einem Außendurchmesser aufweist, der kleiner als der Innendurchmesser des Teils (5) des Rohrs mit größerem Durchmesser ist, wobei der zweite (10) einen zylindrischen Endansatz bildet, dessen Außendurchmesser kleiner als der Innedurchmeser des Teils (6) des Rohrs mit kleinerm Durchmesser ist, wobei der Übergang (7) zwischen den zwei Teilen des Rohrs eine solche Form aufweist, dass er einen Verschlusssitz bildet, wobei der Übergang zwischen den zwei Teilen des Verschlusses ein Endstück (12) aufweist, das für die Verschlussfunktion sorgt, wenn es am Sitz anliegt, wobei der Verschluss drei Positionen einnehmen kann: eine erste, in der das Endstück an dem Sitz anliegt, eine zweite, in der der Ansatz teilweise im Eingriff mit dem Teil (6) des Rohrs mit kleinem Durchmesser bleibt, und eine dritte, in der der Ansatz vollständig frei von dem Teil (6) des Rohrs mit kleinem Durchmesser ist, wobei der erste Teil (8) des Verschlusses permanent in dem Teil (5) des Rohrs mit größerem Durchmesser angeordnet ist und der Querschnitt des ringförmigen Raums (9) zwischen dem ersten Teil des Verschlusses (1) und dem Teil (5) des Rohrs mit größerem Durchmesser größer ist als derjenige des ringförmigen Raums (11) zwischen dem Ansatz und dem Teil (6) des Rohrs mit kleinerem Durchmesser ist.

15. Vorrichtung nach Anspruch 14, **dadurch gekennzeichnet, dass** der Querschnitt des ringförmigen Raums (9) zwischen dem ersten Teil des Verschlusses und dem Teil (5) des Rohrs mit größerem Durchmesser größer als der Gesamtquerschnitt des Teils (6) des Rohrs mit kleinerem Durchmesser ist.

16. Vorrichtung nach einem der Ansprüche 1 bis 15, **dadurch gekennzeichnet, dass** das Ventil Mittel (13) zur Zentrierung des Verschlusses (1) in dem Rohr (2) umfasst.

## Claims

1. Container-filling device comprising a valve with at least two separate streams, the said valve being placed in a liquid feed circuit upstream of the container (35), and means (34) for measuring the amount of liquid in the container, the said means being connected to a control circuit (29), so as to give a change-of-stream command or a cease-filling command, depending on the amount of liquid measured, the valve comprising means for shutting off a stream and for switching from one stream to another, such as a shutter (1) that moves in a tube (2), and means (15, 16; 37, 46; 54) for actuating the shut-off means in order to place them either in a position in which a given separate stream is shut off or in a position in which a given separate stream flows, **characterized in that** the means (15, 16; 37, 46; 54) for actuating the shutter (1) are placed outside the tube (2) and are magnetic and **in that** the actuating members are electromagnetically controlled and the magnetic circuit is designed so that the shutter, after having been placed in a defined position corresponding to the shutting-off or opening-up of a given stream, under the action of an electrical control signal, remains in this position, after the electrical control signal has been released, until a new electrical control signal for placing it in another position is applied.

2. Device according to Claim 1, **characterized in that** the shutter (1) contains a permanent magnet (14) and **in that** the magnetic actuating members (15, 16; 37, 46; 54) comprise at least one generator which, when it is in operation, is designed to produce simultaneously an attractive magnetic flux and a repulsive magnetic flux on the magnet so as to move the latter, and therefore the shutter, from one defined position to another.

3. Device according to Claim 2, **characterized in that** a generator comprises at least three pole pieces (17, 18, 19; 20, 21, 22; 38, ... 41; 47, 48, 49; 55, ... 58; 64, 65, 66; 70, ... 74), **in that** the pole end of each piece surrounds the tube, **in that** the other end of each of the pieces of a generator is fixed to a respective core (23; 24; 42; 50; 63; 67; 78) and **in that** at least one solenoid is placed in each magnetic circuit part formed by a set of three adjacent pole pieces and by the core portions that connect these pole pieces together, so that, when a current flows in the solenoid, a given magnetic polarity appears on the pole end of the central pole piece of the said circuit part, and the opposite polarity appears on the pole ends of the two outermost pole pieces of the said part.

4. Device according to Claim 3, **characterized in that** the pole pieces of a generator are uniformly distributed along the length of the respective core and the distance between two adjacent pole pieces corresponds approximately to that between the two ends (PS; PN) of the magnet (14; 59) in such a way that, when the two ends of the magnet are opposite the pole pieces of a generator, the magnet, and therefore the shutter, automatically remains held in this position.

5. Device according to either of Claims 3 and 4, **characterized in that** a solenoid (25; 26; 27; 28; 43; 44; 45; 51, 52; 60; 61; 62) is placed around each core portion separating two adjacent pole pieces and **in that** the set of solenoids is connected to a control unit (29; 53) so that two adjacent solenoids can be selectively and simultaneously powered in order for a given polarity to appear on the pole end of the pole piece located between the two solenoids and the opposite polarity on the pole ends of each of the two pole pieces located on either side of these two solenoids.

6. Device according to either of Claims 3 and 4, **characterized in that** a solenoid (68; 75; 76; 77) is placed around each of the pole pieces (65; 71; 72; 73) of each generator, with the exception of those (64; 66; 70; 74) of the ends of the generator, and each solenoid is connected to the control unit so that a single solenoid can be supplied at a time, in order for a given magnetic polarity to appear on the pole end of the pole piece surrounded by the solenoid that is powered and the reverse polarity on the pole ends of the two adjacent pole pieces.

7. Device according to one of Claims 3 to 6, **characterized in that** it comprises two mutually imbricated generators and the total number of pole pieces on the set of generators is such that it is possible to position the shutter in the set of desired positions (closure and at least two streams).

8. Device according to one of Claims 3 to 6, **characterized in that** it comprises a single generator, the number of pole pieces of which is at least one more than the number of positions that the shutter has to adopt.

9. Device according to one of the preceding Claims 3 to 8, **characterized in that** the generator used to place the shutter in the closed position is arranged relative to the tube (2) so that, when the shutter is in the closed position and when there is no current in at least one of the solenoids, the ends (PN, PS) of the magnet are offset relative to the pole ends of two of the pole pieces used to place the shutter in the closed position, in such a way that the magnetic flux generated by the magnet, which flows in the magnet, in the said pole pieces and in the core part that connects the said pole pieces, has a longitudinal component that creates a force that keeps the shutter pressed against the seat.

10. Device according to one of Claims 3 to 9, **characterized in that** it includes means (30, 31, 32) for presetting the relative position of a generator, or respectively each generator, relative to the tube (2).

11. Device according to one of Claims 1 to 10, **characterized in that** the means (34) for measuring the amount of liquid in the container, which are connected to a control circuit (29) so as to give a change-of-stream command or a cease-filling command, depending on the amount of liquid measured, are weight-measuring means.

12. Device according to one of Claims 1 to 10, **characterized in that** the means (34) for measuring the amount of liquid in the container, which are connected to a control circuit (29) so as to give a change-of-stream command or a cease-filling command, depending on the amount of liquid measured, are volume-measuring means.

13. Device according to one of Claims 1 to 12, **characterized in that** the tube (2) has at least two separate parts (5, 6) of different inside diameter; **in that** a smaller-diameter part (6) is close to an end (4) of the tube (2); **in that** the diameters of the separate parts of the tube increase towards the other end (3) of the tube (2); **in that** the transition between the part (6) having the smallest diameter and the adjacent part constitutes a shut-off valve seat against which a termination (12), which provides the shut-off function, of part of the shutter is pressed when the latter is in the shut-off position; **in that** the shutter, on the one hand, is placed opposite the separate parts of the tube (2) and, on the other hand, in addition to the shut-off position, can adopt as many fixed positions as the tube has parts of different diameter, in such a way that the passage cross section presented to the fluid increases in a discrete manner as the shutter is progressively taken into a fixed position remote from the valve seat (7), thereby allowing, for each position of the shutter, a different separate stream to flow.

14. Device according to one of Claims 1 to 13, **characterized in that** the tube (2) has two parts (5, 6) of different inside diameter and the shutter (1) has two parts (8, 10) of different outside diameter, the first part (8) furthermore forming a cylindrical body having an outside diameter smaller than the inside diameter of the larger-diameter part (5) of the tube, the second part (10) forming a cylindrical end-piece, the outside diameter of which is smaller than the inside diameter of the smaller-diameter tube part (6); the transition (7) between the two parts of the tube has a shape such that it constitutes a shut-off valve seat; the transition between the two parts of the shutter has a termination (12) fulfilling the shut-off function when it is pressed against the valve seat; the shutter may adopt three positions: a first position in which the termination is pressed against the valve seat; a second position in which the end-piece remains partly engaged in the small-diameter part (6) of the tube; and a third position in which the end-piece is completely disengaged from the small-diameter part (6) of the tube; the first part (8) of the shutter is permanently placed in the larger-diameter part (5) of the tube; and the cross section of the annular space (9) between the said first part of the shutter (1) and the larger-diameter part (5) of the tube is greater than that of the annular space (11) between the end-piece and the smaller-diameter part (6) of the tube.

15. Device according to Claim 14, **characterized in that** the cross section of the annular space (9) between the first part of the shutter and the larger-diameter part (5) of the tube is greater than the total cross section of the smaller-diameter part (6) of the tube.

16. Device according to one of Claims 1 to 15, **characterized in that** the valve includes means (13) for centring the shutter (1) in the tube (2).
